# EUROPÄISCHE PATENTSCHRIFT

(11) **EP 1 162 428 B1**
(45) Veröffentlichungstag und Bekanntmachung des Hinweises auf die Patenterteilung: **22.08.2007**
(21) Anmeldenummer: 01113715.5
(22) Anmeldetag: 05.06.2001
(51) Int. Cl.: F42C 13/00, F42C 9/14

(54) **Verfahren und Vorrichtung zum Zünden eines Gefechtskopfes bei zielverfolgenden Lenkflugkörpern**
Method and device for igniting a warhead in a target tracking missile
Procédé et dispositif pour allumer une tête de combat dans un missile suiveur de cible

(30) Priorität: 10.06.2000 DE 10028746
(43) Veröffentlichungstag der Anmeldung: 12.12.2001
(73) Patentinhaber: Diehl BGT Defence GmbH & Co.KG, 88662 Überlingen (DE)
(72) Erfinder: Hartmann, Ulrich, Dr., 88690 Uhldingen (DE); Schilli, Thomas, 88699 Frickingen (DE)
(74) Vertreter: Diehl Patentabteilung

(56) Entgegenhaltungen:
- EP-A- 0 752 573
- US-A- 3 613 590
- US-A- 3 850 103
- US-A- 3 877 377
- US-A- 4 168 663
- US-A- 4 420 129
- PATENT ABSTRACTS OF JAPAN vol. 015, no. 257 (M-1130), 28. Juni 1991 (1991-06-28) & JP 03 084400 A (MITSUBISHI PRECISION CO LTD;OTHERS: 01), 9. April 1991 (1991-04-09)
- PATENT ABSTRACTS OF JAPAN vol. 015, no. 264 (M-1132), 4. Juli 1991 (1991-07-04) & JP 03 087600 A (MITSUBISHI PRECISION CO LTD;OTHERS: 01), 12. April 1991 (1991-04-12)

## Beschreibung

Die Erfindung betrifft ein Verfahren zum Zünden eines Gefechtskopfes bei zielverfolgenden Lenkflugkörpern, die einen Aufschlagzünder und einen Annäherungszünder zum Zünden eines Gefechtskopfes aufweisen.

Die Erfindung betrifft weiterhin eine Vorrichtung zum Zünden eines Gefechtskopfes bei zielverfolgenden Lenkflugkörpern, die einen Aufschlagzünder und einen Annäherungszünder zum Zünden eines Gefechtskopfes aufweisen, wobei der Annäherungszünder den Gefechtskopf mit der Zündverzugszeit zündet.

Zielverfolgende Lenkflugkörper werden durch einen Suchkopf zu einem Ziel geführt. Ein solcher Suchkopf enthält einen bildauflösenden Detektor, üblicherweise eine zweidimensionale Anordnung von Detektorelementen. Das dadurch erhaltene Bild einer das Ziel enthaltenden Gesichtsfeldszene wird auf bildverarbeitende Mittel aufgeschaltet. Aus der Bildverarbeitung werden Lenksignale gewonnen, durch welche der Lenkflugkörper zu dem Ziel geführt wird. Bei größerer Annäherung an das Ziel liefert der Suchkopf ein Bild des Ziels, das umso größer wird, je weiter sich der Lenkflugkörper dem Ziel nähert.

Der Lenkflugkörper enthält einen Gefechtskopf, d.h. eine Sprengladung, durch welche das Ziel mit möglichst großer Sicherheit zerstört werden soll. Die Flugbahn des Lenkflugkörpers kann durch verschiedene Einflüsse etwas von der idealen Flugbahn abweichen. Das kann bedingt sein z.B. durch die Begegnungsgeometrie, etwa durch Manöver des Ziels, durch Ungenauigkeiten der Flugführung des Lenkflugkörpers oder durch Begrenzungen in der Manövrierfähigkeit des Lenkflugkörpers. In einem solchen Fall wird der Lenkflugkörper das Ziel nicht an der optimalen Stelle treffen. Der Lenkflugkörper kann sogar in mehr oder weniger großer Entfernung an dem Ziel vorbeifliegen. Der Lenkflugkörper weist einen Aufschlagzünder auf. Der Aufschlagzünder zündet den Gefechtskopf, wenn der Lenkflugkörper unmittelbar auf das Ziel auftrifft. Der Lenkflugkörper weist ferner einen Annäherungszünder auf. Der Annäherungszünder spricht an, wenn der Lenkflugkörper sich dem Ziel hinreichend weit genähert hat. Er zündet den Gefechtskopf auch dann, wenn der Lenkflugkörper an dem Ziel vorbeifliegt. Die Zündung erfolgt mit der Zündverzugszeit nach dem Ansprechen des Annäherungszünders. Diese Zündverzugszeit ist so gewählt, dass die Zündung im Vorbeiflug zu einem Zeitpunkt erfolgt, in welchem der detonierende Gefechtskopf und die dadurch weggeschleuderten Splitter einen möglichst großen Schaden an dem Ziel anrichten. Üblicherweise ist die Zündverzugszeit ein fester, empirisch gefundener Wert.

Aus der US 4,420,129, die eine Basis für den Oberbegriff der Ansprüche 1 und 11 bildet, ist ein Lenkflugkörper oder ein Projektil zur Bekämpfung von Schiffen mit einem Zündsystem, das einen Aufschlag- als auch einen Überflugzünder für eine gemeinsame Zündladung besitzt, bekannt. Ist es beispielsweise infolge hohen Seegangs nicht möglich, den Lenkflugkörper bis auf eine bestimmte Höhe über dem Meeresspiegel abzusenken, die einen sogenanntem. "Rammtreffer" eines Schiffes mittels des Aufschlagszünders ermöglicht, so kann zur Zerstörung des Schiffes der Überflugzünder eingesetzt werden. Hierzu wird der Lenkflugkörper über einen Navigationsrechner und einen damit verbundenen Höhenmesser auf einem vorgegebenen Flugprofil gehalten. Hat der Lenkflugkörper eine bestimmte Flughöhe unterschritten, so wird über den Höhenmesser ein Schalter aktiviert, der wiederum ein Zeitwerk aktiviert. Dieses Zeitwerk macht nach Ablauf einer vorgegebenen Zeit über einen Schalter den Zündstromkreis des Zündsystems scharf. Über ein Ausgangssignal des Höhenmessers wird dann ein Zündsignal für die Zündschaltung abgeleitet, das für eine Explosion des Lenkflugkörpers oberhalb des Schiffes sorgt.

In der US 3,850,103 ist ein computergesteuerter Annährerungszünder für ein Abfanggeschoss offenbart, welches zur Bekämpfung fliegender Ziele eingesetzt wird. Über ein gepulstes Radarsystem und einen Computer wird der Abstand und der Winkel zum bekämpfenden Ziel ermittelt und gespeichert. Daraus wird die Zeitdauer berechnet, bis sich das Abfanggeschoss am nächsten am Ziel befindet, und die dann noch vorhandene "Fehldistanz" zwischen Abfanggeschoss und Ziel bestimmt. Dieser Vorgang wird wiederholt und jeweils eine spezielle Zeitfunktion r ermittelt. Aus dem Vergleich der aktuellen mit der vorangegangen Zeitfunktion r ist unter bestimmten Voraussetzungen ein fixer Zeitwert bestimmbar. Über den Computer wird nach Ablauf dieses Zeitwerts ein Triggersignal an den Zünder des Annäherungszünders geleitet.

Der Erfindung liegt die Aufgabe zugrunde, bei einem Lenkflugkörper mit Aufschlag- und Annäherungszünder die Zündung des Gefechtskopfes so zu bewirken, dass der Schaden an dem Ziel möglichst groß wird.

Erfindungsgemäß wird dies bei einem Verfahren der eingangs genannten Art erreicht durch die Verfahrensschritte:
a) Erfassen von lenkspezifischen oder flugkörperspezifischen Parametern als Einflussgrößen, welche während des Flugs des Lenkflugkörpers für einen Direkttreffer oder einen Vorbeiflug bestimmend sind, und
b) Einstellen der Zündverzugszeit in Abhängigkeit von solchen Einflussgrößen.

Eine Vorrichtung der eingangs genannten Art sieht dementsprechend vor
a) Mittel zum Erfassen von lenkspezifischen oder flugkörperspezifischen Parametern als Einflussgrößen, welche während des Flugs des . Lenkflugkörpers für einen Direkttreffer oder einen Vorbeiflug bestimmend sind, und Einstellmittel zum Einstellen der Zündverzugszeit des Annäherungszünders in Abhängigkeit von solchen Einflußgrößen.

Das geschieht vorteilhafterweise un der Form, daß
aus den erfaßten Einflußgrößen eine prädizierte Trefferablage bestimmt wird und
die Zündverzugszeit nach Maßgabe der so prädizierten Trefferablage eingestellt wird.

Betrachtet man das Bild des Ziels, z.B. eines Flugzeugs, dann kann man darauf einen gewünschten Auftreffpunkt festlegen, in welchem das Ziel von dem Lenkflugkörper getroffen werden sollte, um eine maximale Zerstörungswirkung des Gefechtskopfes sicherzustellen. Ausgehend von diesem gewünschten Auftreffpunkt können Trefferablagen nach Größe und Richtung festgelegt werden. Nach dem Grundgedanken der Erfindung wird nun diese Trefferablage in Abhängigkeit von verschiedenen beobachtbaren Einflußgrößen prädiziert. In Abhängigkeit von dieser prädizierten Trefferablage wird dann die Zündverzugszeit eingestellt.

Das kann z.B. in der Weise geschehen, daß dann, wenn die prädizierte Trefferablage einen Direkttreffer erwarten läßt, eine so lange Zündverzugszeit eingestellt wird, daß die Zündung des Gefechtskopfes bei Auftreffen des Lenkflugkörpers auf das Ziel durch den Aufschlagzünder erfolgen kann. Wenn jedoch die prädizierte Trefferablage einen Vorbeiflug des Lenkflugkörpers an dem Ziel erwarten läßt, wird eine Zündverzugszeit eingestellt, die im Hinblick auf die Wirksamkeit des detonierenden Gefechtskopfes optimiert ist.

Die Abhängigkeit der Trefferablage von den Einflußgrößen und von der Restflugzeit des Lenkflugkörpers kann durch Simulation ermittelt und gespeichert werden.

Die Einflußgrößen können lenkspezifische Größen wie die Sichtliniendrehrate umfassen, die sich aus der Geometrie von Ziel und Lenkflugkörper ergeben. Die Einflußgrößen können aber auch flugkörperspezifische Größen wie Ruderausschlag oder Querbeschleunigung umfassen. Diese Einflußgrößen kommen vor allem zum Tragen, wenn der Lenkflugkörper an die Grenzen seiner Manövrierfähigkeit gelangt.

Die Restflugzeit kann aus einer Bildverarbeitung eines von einem bildauflösenden Suchkopf des Lenkflugkörpers gelieferten Zielbildes gewonnen werden. Vorteilhafterweise wird aber so verfahren, daß
(a) aus den Einflußgrößen für eine vorgegebene Restflugzeit laufend eine prädizierte Trefferablage bestimmt wird, und
(b) die so für eine bestimmte Restflugzeit prädizierte Trefferablage um diese Restflugzeit verzögert für die Bestimmung der Zündverzugszeit beim Ansprechen des Annäherungszünders bereitgestellt wird.

Es werden also laufend Einflußgrößen, z.B. die Sichtliniendrehrate, bestimmt. Unter Berückstichtigung dieser Einflußgrößen werden für eine vorgegebene Restflugzeit die prädizierte Trefferablagen ermittelt. Die so ermittelten Trefferablagen werden um die der Ermittlung zu Grunde liegende Restflugzeit verzögert an einem Ausgang bereitgestellt. Bei Ansprechen des Annäherungszünders stehen somit prädizierte Trefferablagen zur Verfügung, die auf den Einflußgrößen beruhen, welche vor der vorgegebenen zugehörigen Restflugzeiten gemessen wurden und sich nun auf den Zeitpunkt beziehen, zu welchem der Annäherungssensor anspricht. Dann braucht keine Restflugzeit abgeschätzt zu werden, was meist nur mit großer Ungenauigkeit möglich ist.

Eine so unter Zugrundelegung einer einzigen Restflugzeit erhaltene Trefferablage kann durch Rauschen verfälscht sein.

Vorteilhaft ist es daher, wenn
(a) aus den Einflußgrößen parallel für verschiedene Restflugzeiten zugehörige prädizierte Trefferablagen bestimmt werden,
(b) jede der für eine Restflugzeit bestimmte prädizierte Trefferablage um diese zugehörige Restflugzeit verzögert für die Bestimmung der Zündverzugszeit beim Ansprechen des Annäherungszünders bereitgestellt wird und
(c) für die Bestimmung der Zündverzugszeit ein Mittel oder gewichtetes Mittel der zeitverzögert bereitgestellten prädizierten Trefferablagen gebildet wird.

Ausgestaltungen der Vorrichtung sind Gegenstand weiterer Ansprüche.

Ein Ausführungsbeispiel der Erfindung ist nachstehend unter Bezugnahme auf die zugehörigen Zeichnungen näher beschrieben.
- Fig.1: veranschaulicht die Definition der Trefferablage und der "Kritischen Trefferablage" bezogen auf ein vom Sucher des Lenkflugkörpers erfaßtes Ziel.
- Fig.2: veranschaulicht die Relativgeometrie Lenkflugkörper-Ziel.
- Fig.3: veranschaulicht die Relativgeschwindigkeit Lenkflugkörper
- Fig.4: veranschaulicht die Annäherungsgeometrie.
- Fig.5: ist ein durch Simulation gewonnenes Diagramm und zeigt den Zusammenhang zwischen Trefferablage und Sichtliniendrehrate als Funktion der Restflugzeit.
- Fig.6: ist ein durch Simulation gewonnenes Diagramm und zeigt den Zusammenhang zwischen Trefferablage und Sichtliniendrehbeschleunigung als Funktion der Restflugzeit.
- Fig.7: ist ein durch Simulation gewonnenes Diagramm und zeigt den Zusammenhang zwischen Trefferablage und maximalem Ruderauschlag als Funktion der Restflugzeit.
- Fig.8: ist ein durch Simulation gewonnenes Diagramm und zeigt den Zusammenhang zwischen Trefferablage und gemessener Querbeschleunigung als Funktion der Restflugzeit.
- Fig.9: ist ein Blockdiagramm und zeigt im Prinzip die Einbindung einer Direkttreffer-Prädiktion an der Schnittstelle zwischen Lenkeinheit und Zünder.
- Fig.10: ist ein schematisches Blockdiagramm und veranschaulicht die Prädiktion der Trefferablage.
- Fig.11: veranschaulicht ein zur Prädizierung der Trefferablage vorgesehenes "Fuzzy-Inferenz"-System.
- Fig.12: veranschaulicht die Verzögerung der prädizierten Zielablage um die bei der Prädizierung vorausgesetzte Restflugzeit.

Der Lenkflugkörper enthält einen Aufschlagzünder, der bei unmittelbarem Auftreffen des Flugkörpers auf das Ziel anspricht und den Gefechtskopf, u.U. mit einer sehr kleinen Zündverzugszeit, im Inneren des Ziels zündet. Der Lenkflugkörper enthält weiterhin einen Annäherungszünder. Der Annäherungszünder spricht an, wenn der Lenkflugkörper sich dem Ziel bis auf einen geringen Abstand genähert hat. Der Annäherungszünder zündet auch dann, wenn der Lenkflugkörper das Ziel nicht direkt trifft sondern in geringem Abstand an dem Ziel vorbeifliegt. Hier erfolgt die Zündung üblicherweise mit einer Zündverzugszeit. Ein detonierender Gefechtskopf eines Lenkflugkörpers hat zwei Wirkungen, nämlich eine Druckwirkung und eine Splitterwirkung. Die Druckwirkung kommt vor allem zum Tragen, wenn der Gefechtskopf innerhalb des Ziels oder in unmittelbarer Nähe des Ziels detoniert. Bei Detonation außerhalb des Ziels kann eine Zerstörung oder Beschädigung des Ziels durch die Splitterwirkung erfolgen. Wenn der Lenkflugkörper einen Direkttreffer erzielt, also unmittelbar auf das Ziel auftrifft, dann ist es am günstigsten, wenn der Gefechtskopf durch den Aufschlagzünder gezündet wird. Bei einem Vorbeiflug erfolgt die Zündung durch den Annäherungzünder mit einer solchen Zündverzugszeit, daß sich eine maximale Splitterwirkung ergibt.

Der Ansprechpunkt des Annäherungszünders ist häufig schlecht definiert. Dieser Ansprechpunkt kann z.B. von der Art des Ziels oder von der Richtung abhängen, aus welcher der Lenkflugkörper sich dem Ziel nähert. Es kann daher geschehen, daß bei frühzeitigem Ansprechen des Annäherungszünders und fest eingestellter Zündverzugszeit der Gefechtskopf gezündet wird, bevor der Lenkflugkörper auf das Ziel auftritt, auch wenn der Lenkflugkörper ohne diese vorzeitige Zündung einen Direkttreffer erzielen würde. Dann wäre die Wirksamkeit des Gefechtskopfes nicht maximal und die Zerstörwahrscheinlichkeit verringert. Für diesen Fall wäre eine längere Zündverzugszeit des Annäherungszünders günstiger, da diese ein Wirksamwerden des Aufschlagzünders gestatten würde. Wenn andererseits die Zündverzugszeit des Annäherungszünders in diesem Sinne verlängert würde, dann könnte im Falle eines Vorbeifluges die Zündung des Gefechtskopfes zu spät erfolgen, so daß die Splitterwirkung des Gefechtskopfes nur unzureichend zum Tragen kommt und auch wieder die Zerstörwahrscheinlichkeit vermindert wird.

Aus diesem Grund wird die Zündverzugszeit abhängig gemacht von der prädizierten Trefferablage.

Die "Trefferablage" wird anhand von Fig. 1 erläutert.

In Fig.1 ist mit 10 ein Ziel, hier ein feindliches Kampfflugzeug, bezeichnet, wie es von dem bildauflösenden Detektor des Lenkflugkörpers gesehen wird. Auf diesem Ziel liegt ein "gewünschter Auftreffpunkt" ("desired aimpoint"). Wenn der Flugkörper direkt auf diesen gewünschten Auftreffpunkt trifft, ist eine maximale Wirkung des Gefechtskopfes gewährleistet. Dieser gewünschte Auftreffpunkt ist in Fig.1 mit 12 bezeichnet. Der tatsächliche Auftreffpunkt weicht nun in der Regel von diesem gewünschten Auftreffpunkt 12 nach Abstand und Richtung ab. Das ist die "Trefferablage". Die Trefferablagen sind in Fig.1 durch Kreise 14. 16, 18 nach Art einer Schießscheibe angedeutet. Liegt der Auftreffpunkt noch innerhalb des inneren Kreises 18, der eine "kritische Trefferablage" bestimmt, erfolgt noch ein Direkttreffer, d.h. der Flugkörper trifft direkt auf das Ziel auf. Bei größeren Trefferablagen kann der Lenkflugkörper an dem Ziel 10 vorbeifliegen. Dann erfolgt eine Zündung des Gefechtskopfes durch den Annäherungszünder, wie in Fig.1 durch Punkt 20 dargestellt ist. Es kann aber auch bei dem Betrag nach größeren Trefferablagen ein Direkttreffer erfolgen, wie in Fig.1 durch Punkt 22 dargestellt ist. Bei einem Vorbeiflug durch den Punkt 20 erfolgt die Zündung des Gefechtskopfes durch den Annäherungszünder mit einer optimalen Zündverzugszeit, so daß maximale Splitterwirkung erzielt wird. Beim Auftreffen des Lenkflugkörpers innerhalb des Kreises 18 oder auch im Punkt 22 sollte der Aufschlagzünder wirksam werden.

Nach der Erfindung wird nun der Auftreffpunkt anhand beobachteter Einflußgrößen prädiziert. Das ist unter Bezugnahme auf die Figuren 2 bis 4 für die Einflußgröße "Sichtliniendrehrate σ̇" für den ebenen Fall erläutert.

Fig.2 zeigt die Relativgeometrie von Lenkflugkörper 24 und Ziel 26. Der Entfernungsvektor R_{P} zwischen Lenkflugkörper 24 und Ziel 26 zum Zeitpunkt tᵣ vor Erreichen des Ziels ergibt sich aus der Beziehung ${{R}_{̲}}_{p} = {R}_{̲} - {{V}_{̲}}_{r} ⁢ {t}_{r} .$

Dabei ist R die aktuelle Entfernung von Lenkflugkörper 24 und Ziel 26, Vᵣ ist die Relativgeschwindigkeit zwischen Lenkflugkörper 24 und Ziel 26 und tᵣ ist die Restflugzeit. Es ist angenommen, daß sich Flugkörper und Ziel während der kurzen Restflugzeit unbeschleunigt weiterbewegen. Die Relativgeschwindigkeit Vᵣ zwischen Lenkflugkörper 24 und Ziel 26 ergibt sich aus Fig.3: ${{V}_{̲}}_{r} = {{V}_{̲}}_{T} - {{V}_{̲}}_{M} ,$ wobei V_{T} die Zielgeschwindigkeit und V_{M} die Geschwindigkeit des Lenkflugkörpers ist. Die prädizierte Trefferablage ergibt sich als Minimum der Zielentfernung R_{P}, also als kleinster Abstand der Schwerpunkte von Lenkflugkörper und Ziel. Das ist in Fig.4 dargestellt. Diesen kleinsten Abstand erhält man durch Differentiation der Gleichung für die prädizierte Entfernung R_{P} und Nullsetzen. Daraus ergibt sich die Restflugzeit tᵣ bis zum Errreichen dieser kleinsten Entfernung zu ${t}_{r} = \frac{{R}_{̲} {{V}_{̲}}_{r}}{{\left|{{V}_{̲}}_{r}\right|}^{2}} .$

Zwischen dem Betrag der Sichtliniendrehrate σ̇ und der Zielentfernung R und der Relativgeschwindigkeit Vᵣ besteht der Zusammenhang: $\dot{σ} = \frac{\left|{R}_{̲}\right| | {{V}_{̲}}_{r} |}{{\left|{R}_{̲}\right|}^{2}} ⁢ sin ς .$

Dabei ist, wie in Fig.4 ζ der Winkel zwischen den Vektoren der Zielentfernung und der Relativgeschwindigkeit.

Aus den vorstehenden Gleichungen ergibt sich für die prädizierte Trefferablage |*R_{P}*| der Ausdruck $\left|{{R}_{̲}}_{p}\right| = \frac{| {R}_{̲} ⁢ {|}^{2}}{\left|{{V}_{̲}}_{r}\right|} ⁢ \dot{σ} .$

Daraus geht hervor, daß die Sichtliniendrehrate σ̇ null ist, wenn der Relativgeschwindigkeitsvektor direkt auf das Ziel 26 gerichtet ist, also ζ = 0 ist. In der Praxis wird der Relativgeschwindigkeitsvektor Vᵣ jedoch immer einen gewissen Fehlwinkel ζ in Bezug auf das Ziel 26 aufweisen. Bei einem bestimmten Fehlwinkel ζ steigt dann die Sichtliniendrehrate umgekehrt proportional zu der Restentfernung |*R*| an.

Die prädizierte Trefferablage |*R_{P}*| steigt bei einer gegebenen Restentfernung |*R*| proportional zu der Sichtliniendrehrate an. Ein starkes Ansteigen der Sichtliniendrehrate σ̇ kurz vor dem Treffer läßt auf eine größere Trefferablage schließen.

Die vorstehenden Betrachtungen sind vereinfacht für den ebenen Fall und die Sichtliniendrehrate σ̇ angestellt worden. Man kann die Abhängigkeit der Trefferablage von verschiedenen Einflußgrößen durch sechsdimensionale Simulation bestimmen und für die Prädiktion der Trefferablage aus gemessenen Einflußgrößen verwenden. Mittels der Simulation werden auf statistischer Basis eine Vielzahl von Begegnungssituationen untersucht, in denen die Flugkörper- und Zielbewegungen detailliert nachgebildet werden. Aus dieser Vielzahl von Begegnungssituationen werden die Zusammenhänge gewonnen.

Fig.5 zeigt einen solchen aus einer sechsdimensionalen Simulation gewonnenen Zusammenhang zwischen Trefferablage und Sichtliniendrehrate als Funktion der Restflugzeit. Die in Fig.5 horizontalen Koordinaten sind Restflugzeit und Trefferablage. Die vertikale Koordinate ist die mittlere Sichtliniendrehrate. Man erkennt aus Fig.5 deutlich den erwarteten nahezu linearen Anstieg der Sichtliniendrehrate als Funktion der Trefferablage.

Fig.6 zeigt den ebenfalls aus einer sechsdimensionalen Simulation gewonnenen Zusammenhang zwischen Trefferablage und Sichtlinien-Drehbeschleunigung. Die Sichtlinien-Drehbeschleunigung σ̈ zeigt nur für kleine Restflugzeiten tᵣ einen markanten Anstieg. Dieser Anstieg fällt allerdings bei größeren Trefferablagen sehr deutlich aus.

Die Figuren 5 und 6 zeigen lenkspezifische Parameter, die von der Relativbewegung von Lenkflugkörper 24 und Ziel 26 bestimmt sind, als Indikatoren für die Größe der Trefferablage. Es können jedoch auch flugkörperspezifische Parameter Indikatoren für die Größe der Trefferablage sein. So kann beispielsweise ein nicht perfekt eingestellter Autopilot Anlaß zu unruhigem Flugverhalten des Lenkflugkörpers geben, was seinerseits zu größeren Trefferablagen führen kann. Ebenso kann ein Betrieb des Lenkflugkörpers an den Grenzen seiner aerodynamischen oder flugmechanischen Leistungsfähigkeit als Indikator für eine tendenziell größere Trefferablage herangezogen werden. Ein solcher Betrieb kann durch hohe Anstellwinkel, große Ruderausschläge oder hohe Querbeschleunigungen gekennzeichnet sein. Diese Einflüsse werden nachstehend als "Stress-Faktoren" bezeichnet.

Fig.7 zeigt den ebenfalls durch sechsdimensionale Simulation gewonnenen Zusammenhang zwischen Trefferablage und Ruderausschlag als Funktion der Restflugzeit. Große Ruderausschläge treten in der Regel im Zusammenhang mit großen Anstellwinkeln, großen Querbeschleunigungen oder großen Drehraten auf. Fig.7 zeig, daß große Ruderausschläge, besonders wenn sie den maximalen Ruderauschlag erreichen, mit größeren Trefferablagen verbunden sind.

Fig.8 zeigt schließlich den in ähnlicher Weise erhaltenen Zusammenhang zwischen Trefferablage und gemessener Querbeschleunigung als Funktion der Restflugzeit. Die horizontalen Koordinaten in Fig.8 sind Restflugzeit und Trefferablage. Die vertikale Koordinate ist die gemessene mittlere Querbeschleunigung des Lenkflugkörpers. Eine hohe Querbeschleunigung zeigt an, daß die Begegnung im Grenzbereich der Leistungsfähigkeit des Lenkflugkörpers erfolgt, z.B. in der Nähe der inneren Schußbereichsgrenze. Abhängig vom Flugzustand kann die hohe Querbeschleunigung auch mit einem großen Anstellwinkel des Lenkflugkörpers verbunden sein. Auch die Querbeschleunigung zeigt nach Fig.8 einen deutlichen Zusammenhang mit der Trefferablage, die für hohe Querbeschleunigungen zunimmt, und mit der Restflugzeit.

Die verschiedenen Einflußgrößen, nämlich einerseits die lenkspezifischen Parameter wie Sichtliniendrehrate σ̇ und Sichtlinien-Drehbeschleunigung σ̈ und andererseits die flugkörperspezifischen Parameter wie Ruderausschlag und Querbeschleunigung sind, wie in Fig.9 dargestellt ist, auf einen Trefferablage-Prädiktor 28 geschaltet. Bei der Ausführungsform von Fig.9 ist auf den Trefferablage-Prädiktor außerdem die Restflugzeit ("time-to-go") aufgeschaltet, die durch Bildverarbeitung eines Sucherbildes des Suchkopfes des Lenkflugkörpers abgeschätzt wird. Das ist eine Möglichkeit der Berücksichtigung der Restflugzeit. Der Trefferablage-Prädiktor 28 prädiziert anhand der gemessenen lenkspezifischen und flugkörperspezifischen Eingangs-Parameter entweder einen Direkttreffer mit einem Signal an einem Ausgang 30 oder einen nahen Vorbeiflug ("near miss") mit einem Signal an einem Ausgang 32. Die Signale an den Ausgängen 30 und 32 sind auf einen Zünderabschnitt 34 geschaltet. Der Zünderabschnitt 34 enthält einen Annäherungszünder, der bei Annäherung des Lenkflugkörpers an das Ziel anspricht. Das ist durch einen Eingang 36 "Zieldetektion" angedeutet. Dem Annäherungszünder ist eine erste Zündverzugszeit-Tabelle 38 zugeordnet, die eine relativ lange erste Zündverzugszeit für den Annäherungszünder liefert. Diese Zündverzugszeit-Tabelle 38 wird wirksam, wenn der Trefferablage-Prädiktor am Ausgang 30 einen Direkttreffer signalisiert. Dem Annäherungssensor ist weiterhin eine zweite Zündverzugszeit-Tabelle 40 zugeordnet, die eine kürzere, zweite Zündverzugszeit für den Annäherungssensor liefert. Die erste Zündverzugszeit ist so lang gewählt, daß der Aufschlagzünder des Lenkflugkörpers wirksam werden kann, bevor eine Zündung des Gefechtskopfes über den Annäherungssensor erfolgen kann. Damit wird sichergestellt, daß der Gefechtskopf nicht vorzeitig, vor Auftreffen des Flugkörpers auf das Ziel über den Annäherungssensor gezündet werden kann. Das könnte geschehen, wenn der Annäherungssensor sehr früh anspricht und die Zündverzugszeit relativ kurz eingestellt ist. Die zweite Zündverzugszeit ist kürzer als die erste Zündverzugszeit. Diese zweite Zündverzugszeit ist so gewählt, daß bei einem Vorbeiflug des Lenkflugkörpers am Ziel durch Splitterwirkung eine maximale Zerstörung am Ziel erreicht wird.

Je nach der prädizierten Trefferablage wird an einem Ausgang 42 ein Zündimpuls erzeugt, dessen Zündverzugszeit dem Direkttreffer oder dem Vorbeiflug im oben beschriebenen Sinne entspricht.

Fig.10 ist ein Blockdiagramm und zeigt die Bildung der "Direkttreffer"- und "Vorbeiflug"-Signale an den Ausgängen 30 und 32. Wie schon gesagt, bietet die Messung oder Abschätzung der für die Bestimmung der Trefferablage benötigten Restflugzeit Schwierigkeiten. Statt, wie in Fig.9, diese Restflugzeit aus der Bildverarbeitung abzuschätzen und auf den Prädiktor 28 als Meßgröße aufzuschalten wird bei der bevorzugten Ausführung von Fig.10 ständig eine Abschätzung der Trefferablage parallel für verschiedene vorgegebene Restflugzeiten vorgenommen, wobei die jeweils aktuellen Parameter zu Grunde gelegt werden. Die so abgeschätzten Trefferablagen werden um die bei der Abschätzung zu Grunde gelegte, vorgegebene Restflugzeit verzögert. Bei Ansprechen des Annäherungssensors stehen dann Abschätzungen der Trefferablage zur Verfügung, die z.B. auf den vor einer halben Sekunde ermittelten Einflußgrößen beruhen und bei dieser Abschätzung der Trefferablage eine Restflugzeit von einer halben Sekunde zu Grunde legen, die auf den vor einer Viertelsekunde ermittelten Einflußgrößen beruhen und bei dieser Abschätzung der Trefferablage eine Restflugzeit von einer Viertelsekunde zu Grunde legen usw. Aus den alle auf den Ansprechzeitpunkt des Annäherungszünders bezogenen und somit vergleichbaren Trefferablagen wird ein gewichtetes Mittel gebildet. Dabei können u.U. Abschätzungen, die auf kürzeren Restflugzeiten beruhen, stärker gewichtet werden.

Die unter Bezugnahme auf die Figuren 5 bis 8 beschriebenen Einflußgrößen oder Parameter geben Hinweise auf die zu erwartende Trefferablage. Die Trefferablage läßt sich daraus aber nicht ohne weiteres nach einem bestimmten Algorithmus berechnen. Aus diesem Grunde erfolgt die Abschätzung der Trefferablage anhand der Einflußgrößen und der angenommenen Restflugzeit durch "Fuzzy-Inferenz-Systeme". Das ist in Fig. 11 dargestellt. Die Einflußgrößen werden anhand von Zugehörigkeitsfunktionen in linguistische Größen wie "groß", "mittel", "klein" umgesetzt. Da sich die Zugehörigkeitsfunktionen in der Regel überlappen, kann ein bestimmter Wert einer Einflußgröße mit bestimmten Prozentsätzen ("Zugehörigkeis-Faktoren") verschiedenen linguistischen Größen zugeordnet sein, also etwa zu 75% "groß" und zu 25% "mittel" sein. Die linguistischen Größen werden nach vorgegebenen Inferenz-Regeln der Form "Wenn...,dann.." verarbeitet. Die Ergebnisse der Inferenz werden nach Maßgabe der Zugehörigkeits-Faktoren verknüpft. Es ergibt sich durch die "Defuzzifizierung" dann eine numerische Ausgangsgröße. Das ist eine an sich bekannte Technik.

In Fig.10 sind eine Mehrzahl solcher "Fuzzy-Inferenz-Systeme" 44.1, 44.2 ... 44.m vorgesehen. Jedes dieser Fuzzy-Inferenz-Systeme ist ständig von den aktuellen Einflußgrößen beaufschlagt und setzt eine zugehörige vorgegebene Restflugzeit tᵣ₁, tᵣ₂ ... tᵣₙ voraus. Die Fuzzy-Inferenz-Systeme liefern, wie beschrieben, numerische Ausgangsgrößen in Form von prädizierten Trefferablagen an Ausgängen 46.1, 46.2 ... 46.m. Durch Schieberegister 48.1, 48.2, ... 48.m werden die Ausgangsgrößen jeweils um die zugehörige Restflugzeit tᵣ₁, tᵣ₂ ... tᵣₙ verzögert. An Ausgängen 50.1, 50.2 ... 50.m stehen dann hinsichtlich der Restflugzeiten zeitlich vergleichbare prädizierte Trefferablagen w1, w2, ... wm zur Verfügung. Diese prädizierten Trefferablagen werden in einem Summierpunkt 52 gewichtet summiert. Die gewichtete Summe ist auf eine Bewertungsschaltung 54 aufgeschaltet. Die Bewertungsschaltung 54 liefert dann an den Ausgängen 30 und 32 die Signale "Direkttreffer" oder "Vorbeiflug", wie unter Bezugnahme auf Fig.9 erläutert wurde.

Fig.11 zeigt schematisch eines der in Fig.10 dargestellten Fuzzy-Inferenz-Systeme.

Das Fuzzy-Inferenz-System, z.B.44.1, weist Eingänge 56.1, 56.2 ... 56.n für die verschiedenen lenkspezifischen oder flugkörperspezifischen Einflußgrößen oder Parameter auf. Ferner enthält das Fuzzy-Inferenz-System einen Eingang 58, auf welchen eine vorgegebene, dem jeweiligen Fuzzy-Inferenz-System zugeordnete Restflugzeit tᵣ₁, ... aufgeschaltet ist. Jeder Eingang ist, wie in Fig. 11 für Eingang 56.1 vollständig dargestellt ist, parallel auf Sortierglieder 60 aufgeschaltet, durch welche die anliegende Eingangsgröße, z.B. die Sichtliniendrehrate σ̇, mit einem durch eine Zugehörigkeitsfunktion bestimmten Zugehörigkeits-Faktor einer linguisischen Größe "klein", "mittel" oder "groß" zugeordnet wird. Die so erhaltenen linguistischen Größen sind auf eine Regelbank 62 aufgeschaltet. In der Regelbank 62 sind Regeln in der Form "Wenn..., dann.." gespeichert, beispielsweise eine Regel: Wenn (tᵣ = {*klein*} und σ̇ = {*klein*}), dann (Trefferablage = {*klein*}). Alle angesprochenen Regeln, d.h. alle Regeln, in denen Parameter als linguistische Größen mit einem Zugehörigkeits-Faktor erscheinen, liefern linguistische Größen mit Zugehörigkeits-Faktoren, die sich aus den Zugehörigkeits-Faktoren der auftretenden Parameter ergeben. Das ist in Fig.11 durch Block 64 dargestellt. Die Ergebnisse der verschiedenen Regeln werden in einer Summe zusammengefaßt und liefern wieder einen Zahlenwert. Das ist in Fig. 11 durch einen Block 66 "Defuzzifizierung" mit einem Ausgang 46.1 dargestellt.

Fig.12 zeigt ein Schieberegister zum Verzögern der prädizierten Trefferablage um eine Restflugzeit, das z.B. dem Schieberegister 48.1 von Fig.10 entspricht.

Das Schieberegister 48.1 enthält Register 68.1, 68.2 ... 68.p. In das Register 68.1 mit Bits 1 bis k wird von dem Fuzzy-Inferenz-System 44.1 von dem Ausgang 46.1 desselben der jeweils aktuelle Wert der prädizierten Trefferablage eingelesen. Das Schieberegister 48.1 wird, wie die übrigen Schieberegister, von einem Speichertakt an einem Takteingang 70 angesteuert. Die jeweils aktuelle prädizierte Trefferablage von dem Fuzzy-Inferenz-System 44.1 wird als Speicherwort in das Register 68.1 eingelesen. Durch einen Taktimpuls wird dieses Speicherwort aus dem Register 68.1 in das Register 68.2 übertragen. Das in dem Register 68.2 vorher gespeicherte Speicherwort wird gleichzeitig in das nächste Register 68.3 übertragen usw, während in das Register 68.1 die neue aktuelle prädizierte Trefferablage eingelesen wird. Nach p Taktimpulsen, die der vorgegebenen Restflugzeit entsprechen, ist das in das Register 68.1 eingelesene Speicherwort im Register 68p angelangt und steht dort zum Auslesen als verzögerte, prädizierte Trefferablage w1 (Fig.10) zur Verfügung.

## Patentansprüche

1. Verfahren zum Zünden eines Gefechtskopfes bei zielverfolgenden Lenkflugkörpern(24), die einen Aufschlagzünder und einen Annäherungszünder aufweisen, der bei Annäherung des Flugkörpers (24) an ein Ziel anspricht, wobei eine Detonation des Gefechtskopfes durch den Aufschlagzünder beim Auftreffen des Flugkörpers (24) auf das Ziel und durch den Annäherungszünder mit einer Zündverzugszeit gegenüber dem Ansprechen des Annäherungszünders ausgelöst wird,
**gekennzeichnet durch die** Verfahrensschritte:
a) Erfassen von lenkspezifischen oder flugkörperspezifischen Parametern als Einflussgrößen, welche während des Fluges des Lenkflugkörpers(24) für einen Direkttreffer oder einen Vorbeiflug bestimmend sind, und
b) Einstellen der Zündverzugszeit in Abhängigkeit von solchen Einflussgrößen.

2. Verfahren nach Anspruch 1,
**dadurch gekennzeichnet, dass**
a) aus den erfassten Einflussgrößen eine prädizierte Trefferablage bestimmt wird und
b) die Zündverzugszeit nach Maßgabe der so prädizierten Trefferablage eingestellt wird.

3. Verfahren nach Anspruch 2,
**dadurch gekennzeichnet, dass**
dann, wenn die prädizierte Trefferablage einen Direkttreffer erwarten lässt, eine so lange Zündverzugszeit eingestellt wird, dass die Zündung des Gefechtskopfes bei Auftreffen des Lenkflugkörpers (24) auf das Ziel durch den Aufschlagzünder erfolgen kann.

4. Verfahren nach Anspruch 2 oder 3,
**dadurch gekennzeichnet, dass**
dann, wenn die prädizierte Trefferablage einen Vorbeiflug des Lenkflugkörpers (24) an dem Ziel erwarten lässt, eine Zündverzugszeit eingestellt wird, die im Hinblick auf die Wirksamkeit des seitlich vom Ziel detonierenden Gefechtskopfes optimiert ist.

5. Verfahren nach einem der Ansprüche 2 bis 4,
**dadurch gekennzeichnet, dass**
die Abhängigkeit der Trefferablage von den Einflussgrößen und von der Restflugzeit des Lenkflugkörpers(24) durch Simulation ermittelt und gespeichert wird.

6. Verfahren nach einem der Ansprüche 1 bis 5,
**dadurch gekennzeichnet, dass**
die Einflussgrößen solche Größen wie die Sichtliniendrehrate umfassen, die sich aus der Geometrie von Ziel und Lenkflugkörper (24) ergeben.

7. Verfahren nach einem der Ansprüche 1 bis 6,
**dadurch gekennzeichnet, dass**
die Einflussgrößen flugköperspezifische Größen wie Ruderausschlag oder Querbeschleunigung umfassen.

8. Verfahren nach einem der Ansprüche 4 bis 6,
**dadurch gekennzeichnet, dass**
die Restflugzeit aus einer Bildverarbeitung eines von einem bildauflösenden Suchkopf des Lenkflugkörpers (24) gelieferten Zielbildes gewonnen wird.

9. Verfahren nach Anspruch 2,
**dadurch gekennzeichnet, dass**
a) aus den Einflussgrößen für eine vorgegebene Restflugzeit laufend eine prädiziete Trefferablage bestimmt wird, und
b) die so für eine bestimmte Restflugzeit prädizierte Trefferablage um diese Restflugzeit verzögert für die Bestimmung der Zündverzugszeit beim Ansprechen des Annäherungszünders bereitgestellt wird.

10. Verfahren nach Anspruch 9,
**dadurch gekennzeichnet, dass**
a) aus den Einflussgrößen parallel für verschiedene Restflugzeiten zugehörige prädizierte Trefferablagen bestimmt werden,
b) jede der für eine Restflugzeit bestimmte prädizierte Trefferablage um diese zugehörige Restflugzeit verzögert für die Bestimmung der Zündverzugszeit beim Ansprechen des Annäherungszünders bereitgestellt wird und
c) für die Bestimmung der Zündverzugszeit ein Mittel oder gewichtetes Mittel der zeitverzögert bereitgestellten prädizierten Trefferablagen gebildet wird.

11. Vorrichtung zum Zünden eines Gefechtskopfes bei zielverfolgenden Lenkflugkörpern (24), die einen Aufschlagzünder und einen Annäherungszünder zum Zünden des Gefechtskopfes aufweisen, wobei der Annäherungszünder bei Annäherung an das Ziel anspricht und die Detonation des Gefechtskopfes mit einer Zündverzögerung gegenüber dem Ansprechen des Annäherungszünders auslöst,
**dadurch gekennzeichnet, dass** vorgesehen sind
a) Mittel zum Erfassen von lenkspezifischen oder flugkörperspezifischen Parametern als Einflussgrößen, welche während des Flugs des Lenkflugkörpers (24) für einen Direkttreffer oder einen Vorbeiflug bestimmend sind, und
b) Einstellmittel (38,40) zum Einstellen der Zündverzugszeit des Annäherungszünders in Abhängigkeit von solchen Einflussgrößen.

12. Vorrichtung nach Anspruch 11,
**gekennzeichnet durch**
Mittel zum Bestimmen einer prädizierten Trefferablage aus den so bestimmten Einflussgrößen, wobei die Einstellmittel nach Maßgabe der so bestimmten prädizierten Trefferablage einstellbar sind.

13. Vorrichtung nach Anspruch 12,
**dadurch gekennzeichnet, dass**
a) durch die Einstellmittel (38, 40) dann, wenn die prädizierte Trefferablage einen Direkttreffer erwarten lässt, eine so lange Zündverzugszeit einstellbar ist, dass die Zündung des Gefechtskopfes bei Auftreffen des Lenkflugkörpers (24) auf das Ziel (26) durch den Aufschlagzünder erfolgen kann, und
b) durch die Einstellmittel dann, wenn die prädizierte Trefferablage einen Vorbeiflug des Lenkflugkörpers (24) an dem Ziel (26) erwarten lässt, eine Zündverzugszeit einstellbar ist, die im Hinblick auf die Wirksamkeit des seitlich vom Ziel detonierenden Gefechtskopfes optimiert ist.

14. Vorrichtung nach Anspruch 13, **gekennzeichnet durch**
Speichermittel, mittels derer die **durch** Simulation ermittelte Abhängigkeit der Trefferablage von den Einflussgrößen und von der Restflugzeit des Lenkflugkörpers (24) gespeichert ist.

15. Vorrichtung nach einem der Ansprüche 12 bis 14,
**dadurch gekennzeichnet, dass**
die Mittel zum Erfassen der Einflussgrößen
a) Mittel zum Erfassen lenkspezifischer Größen wie die Sichtliniendrehrate umfassen, die sich aus der Geometrie von Ziel und Lenkflugkörper ergeben, und
b) Mittel zum Erfassen lenkflugkörperspezifischer Größen wie Ruderausschlag oder Querbeschleunigungen umfassen.

16. Vorrichtung nach Anspruch 13,
**gekennzeichnet durch**
a) einem bildauflösendem Suchkopf des Lenkflugkörpers, der ein Zielbild liefert, und
b) bildverarbeitende Mittel zur Abschätzung der Restflugzeit aus der Größenänderung des Zielbildes.

17. Vorrichtung nach einem der Ansprüche 12 bis 14,
**gekennzeichnet durch**
a) Mittel (44.1) zur Bestimmung der Trefferablage aus den Einflussgrößen für eine vorgegebene Restflugzeit und
b) Verzögerungsmittel (48.1), **durch** welche die für die vorgegebene Restflugzeit prädizierte Trefferablage um diese Restflugzeit verzögert für die Bestimmung der Zündverzugszeit beim Ansprechen des Annäherungszünders bereitstellbar ist.

18. Vorrichtung nach Anspruch 17,
**dadurch gekennzeichnet, dass**
a) die Mittel (44.1, 44.2 ...) zur Bestimmung der Trefferablage aus den Einflussgrößen vermehrfacht in parallelen Kanälen vorgesehen sind, wobei jeder Kanal von den Einflussgrößen beaufschlagt ist und in den Kanälen prädizierte Trefferablagen für verschiedene Restflugzeiten bestimmt werden,
b) Verzögerungsmittel (48.1, 48.2 ...) vorgesehen sind, durch welche jede der so für eine bestimmte Restflugzeit prädizierte Trefferablage um diese Restflugzeit verzögert für die Bestimmung der Zündverzugszeit beim Ansprechen des Annäherungszünders bereitstellbar ist.

19. Vorrichtung nach Anspruch 18,
**dadurch gekennzeichnet, dass**
die zeitverzögert bereitgestellten prädizierten Trefferablagen für die Bestimmung der Zündverzugszeit auf Mittel (52) zur Bildung eines gewichteten Mittels der zeitverzögert bereitgestellten prädizierten Trefferablagen aufgeschaltet sind.

20. Vorrichtung nach einem der Ansprüche 11 bis 19,
**dadurch gekennzeichnet, dass**
die Mittel zur Bestimmung der Trefferablage aus den Einflussgrößen von einem Fuzzy-Inferenz-System gebildet sind.

## Claims

1. Method for initiation of a warhead in target-tracking guided missiles (24) which have an impact fuze and a proximity fuze, which respond when the missile (24) is in the vicinity of a target, with detonation of the warhead being initiated by the impact fuze when the missile (24) strikes the target and being initiated by the proximity fuze with an initiation delay time following the response of the proximity fuze,
**characterized by** the following method steps:
a) detection of guidance-specific or missile-specific parameters as influencing variables which are governing factors for a direct hit or for a fly-past during the flight of the guided missile (24), and
b) setting of the initiation delay time as a function of such influencing variables.

2. Method according to Claim 1,
**characterized in that** .
a) a predicted hit offset is determined from the detected influencing variables, and
b) the initiation delay time is set on the basis of the hit offset predicted in this way.

3. Method according to Claim 2,
**characterized in that**,
if the predicted hit offset leads to the expectation of a direct hit, an initiation delay time is set which is sufficiently long that the warhead can be initiated by the impact fuze when the guided missile (24) strikes the target.

4. Method according to Claim 2 or 3,
**characterized in that**,
if the predicted hit offset leads to the expectation that the guided missile (24) will fly past the target, an initiation delay time is set which is optimized for the effectiveness of the warhead being detonated alongside the target.

5. Method according to one of Claims 2 to 4,
**characterized in that**
the relationship between the hit offset and the influencing variables, and the remaining flight time of the guided missile (24), is determined by simulation, and is stored.

6. Method according to one of Claims 1 to 5,
**characterized in that**
the influencing variables comprise those variables such as the line of sight rotation rate which result from the geometry of the target and guided missile (24).

7. Method according to one of Claims 1 to 6,
**characterized in that**
the influencing variables comprise missile-specific variables such as control-surface deflection or lateral acceleration.

8. Method according to one of Claims 4 to 6,
**characterized in that**
the remaining flight time is obtained from image processing of a target image produced by an image-resolving search head of the guided missile (24).

9. Method according to Claim 2,
**characterized in that**
a) a predicted hit offset is determined continuously from the influencing variables for a predetermined remaining flight time, and
b) the hit offset predicted in this way for a specific remaining flight time is produced, delayed by this remaining flight time, in order to determine the initiation delay time for response of the proximity fuze.

10. Method according to Claim 9,
**characterized in that**
a) associated predicted hit offsets are determined from the influencing variables in parallel for different remaining flight times,
b) each predicted hit offset determined for a remaining flight time is produced, delayed by this associated remaining flight time, for determination of the initiation delay time for response of the proximity fuze, and
c) a mean or weighted mean of the predicted hit offsets produced with a time delay is formed for determination of the initiation delay time.

11. Apparatus for initiation of a warhead for target-tracking guided missiles (24) which have an impact fuze and a proximity fuze for initiation of the warhead, with the proximity fuze responding on approaching the target, and initiating the detonation of the warhead with an initiation delay with respect to the response of the proximity fuze,
**characterized in that**
the following are provided:
a) means for detection of guidance-specific or missile-specific parameters as influencing variables which are governing factors for a direct hit or for a fly-past during the flight of the guided missile (24), and
b) setting means (38, 40) for setting the initiation delay time of the proximity fuze as a function of such influencing variables.

12. Apparatus according to Claim 11,
**characterized by**
means for determining a predicted hit offset from the influencing variables determined in this way, with the setting means being adjustable on the basis of the predicted hit offset determined in this way.

13. Apparatus according to Claim 12,
**characterized in that**
a) if the predicted hit offset leads to the expectation of a direct hit, the setting means (38, 40) can set an initiation delay time which is sufficiently long that the warhead can be initiated by the impact fuze when the guided missile (24) strikes the target (26), and
b) if the predicted hit offset leads to the expectation that the guided missile (24) will fly past the target (26), the setting means can set an initiation delay time which is optimized for the effectiveness of the warhead being detonated alongside the target.

14. Apparatus according to Claim 13,
**characterized by**
storage means which are used to store the relationship, determined by simulation, between the hit offset and the influencing variables, and the remaining flight time of the guided missile (24).

15. Apparatus according to one of Claims 12 to 14,
**characterized in that**
the means for detection of the influencing variables
a) comprise means for detection of guidance-specific variables such as the line of sight rotation rate, which results from the geometry of the target and the guided missile, and
b) comprise means for detection of guided-missile-specific variables such as the control-surface deflection or lateral accelerations.

16. Apparatus according to Claim 13,
**characterized by**
a) an image-resulting search head for the guided missile, which produces a target image, and
b) image-processing means for estimation of the remaining flight time from the change in the size of the target image.

17. Apparatus according to one of Claims 12 to 14,
**characterized by**
a) means (44.1) for determination of the hit offset from the influencing variables for a predetermined remaining flight time, and
b) delay means (48.1), by means of which the hit offset predicted for the predetermined remaining flight time, delayed by this remaining flight time, can be produced in order to determine the initiation delay time for response of the proximity fuze.

18. Apparatus according to Claim 17,
**characterized in that**
a) the means (44.1, 44.2 ...) for determination of the hit offset from the influencing variables are provided a plurality of times in parallel channels, with the influencing variables being applied to each channel, and with predicted hit offsets for different remaining flight times being determined in the channels,
b) delay means (48.1, 48.2 ...) being provided, by means of which each hit offset predicted in this way for a specific remaining flight time can be produced, delayed by this remaining flight time, for determination of the initiation delay time for response of the proximity fuze.

19. Apparatus according to Claim 18,
**characterized in that**
the predicted hit offsets, which are produced with a time delay, for determination of the initiation delay time are applied to means (52) for formation of a weighted mean of the predicted hit offsets produced with a time delay.

20. Apparatus according to one of Claims 11 to 19,
**characterized in that**
the means for determination of the hit offset are formed from the influencing variables for a fuzzy-inference system.

## Revendications

1. Procédé pour allumer une tête de combat dans des missiles de poursuite téléguidés (24), qui présentent une fusée percutante et une fusée détonatrice de proximité qui réagit lorsque le missile (24) s'approche d'une cible, à l'occasion de quoi une détonation de la tête de combat est déclenchée par la fusée percutante lors de l'impact du missile (24) sur la cible et par la fusée détonatrice de proximité avec un délai d'allumage par rapport à la réaction de la fusée détonatrice de proximité,
**caractérisé par** les étapes suivantes:
a) enregistrement de paramètres spécifiques au guidage ou spécifiques au missile, comme des grandeurs d'influence qui sont déterminantes pendant le vol du missile téléguidé (24) pour un impact direct ou pour un survol, et
b) réglage du délai d'allumage en fonction de telles grandeurs d'influence.

2. Procédé selon la revendication 1,
**caractérisé en ce que**
a) un écart de tir prévu est déterminé à partir des grandeurs d'influence enregistrées et
b) le délai d'allumage est réglé en fonction de l'écart de tir ainsi prévu.

3. Procédé selon la revendication 2,
**caractérisé en ce que**,
lorsque l'écart de tir prévu fait attendre un impact direct, un délai d'allumage est réglé, d'une durée telle que l'allumage de la tête de combat puisse se produire lors de l'impact du missile téléguidé (24) sur la cible par l'intermédiaire de la fusée percutante.

4. Procédé selon la revendication 2 ou 3,
**caractérisé en ce que**,
lorsque l'écart de tir prévu fait attendre un survol de la cible par le missile téléguidé (24), un délai d'allumage est réglé qui est optimisé en tenant compte de l'efficacité de la tête de combat qui éclate à côté de la cible.

5. Procédé selon l'une quelconque des revendications 2 à 4,
**caractérisé en ce que**
la dépendance de l'écart de tir par rapport aux grandeurs d'influence et au temps de vol restant du missile téléguidé (24) est établie par simulation et mémorisée.

6. Procédé selon l'une quelconque des revendications 1 à 5,
**caractérisé en ce que**
les grandeurs d'influence comprennent des grandeurs telles que la vitesse de rotation de la ligne de visée, grandeurs qui sont obtenues à partir de la géométrie de la cible et du missile téléguidé (24).

7. Procédé selon l'une quelconque des revendications 1 à 6,
**caractérisé en ce que**
les grandeurs d'influence comprennent des grandeurs spécifiques au missile comme l'angle du gouvernail ou l'accélération transversale.

8. Procédé selon l'une quelconque des revendications 4 à 6,
**caractérisé en ce que**
le temps de vol restant est obtenu à partir d'un traitement d'image d'une image de la cible fournie par une tête chercheuse, déterminant la résolution d'image, du missile téléguidé (24).

9. Procédé selon la revendication 2,
**caractérisé en ce que**
a) à partir des grandeurs d'influence, un écart de tir prévu est déterminé en permanence pour un temps de vol restant prédéfini, et
b) l'écart de tir ainsi prévu pour un temps de vol restant déterminé, retardé de ce temps de vol restant, est mis à disposition en vue de la détermination du délai d'allumage lors de la réaction de la fusée détonatrice de proximité.

10. Procédé selon la revendication 9,
**caractérisé en ce que**
a) à partir des grandeurs d'influence, pour différents temps de vol restants, des écarts de tir prévus s'y rapportant sont déterminés en parallèle,
b) chaque écart de tir prévu déterminé pour un temps de vol restant, retardé de ce temps de vol restant s'y rapportant, est mis à disposition en vue de la détermination du délai d'allumage lors de la réaction de la fusée détonatrice de proximité et
c) pour la détermination du délai d'allumage, une moyenne ou une moyenne pondérée des écarts de tir prévus, mis à disposition, retardés dans le temps, est établie.

11. Dispositif pour allumer une tête de combat dans des missiles de poursuite téléguidés (24) qui présentent une fusée percutante et une fusée détonatrice de proximité pour allumer la tête de combat, où la fusée détonatrice de proximité réagit lors de l'approche de la cible, et où la détonation de la tête de combat est déclenchée avec un délai d'allumage par rapport à la réaction de la fusée détonatrice de proximité,
**caractérisé en ce que** sont prévus
a) des moyens pour enregistrer des paramètres spécifiques au guidage ou spécifiques au missile, comme des grandeurs d'influence qui sont déterminantes pendant le vol du missile téléguidé (24) pour un impact direct ou pour un survol, et
b) des moyens de réglage (38, 40) pour régler le délai d'allumage de la fusée détonatrice de proximité en fonction de telles grandeurs d'influence.

12. Dispositif selon la revendication 11,
**caractérisé par**
des moyens pour déterminer un écart de tir prévu à partir des grandeurs d'influence ainsi déterminées, où les moyens de réglage sont réglables en fonction de l'écart de tir prévu ainsi déterminé.

13. Dispositif selon la revendication 12,
**caractérisé en ce que**
a) grâce aux moyens de réglage (38, 40), lorsque l'écart de tir prévu fait attendre un impact direct, un délai d'allumage est réglable, d'une durée telle que l'allumage de la tête de combat puisse se produire lors de l'impact du missile téléguidé (24) sur la cible (26) par l'intermédiaire de la fusée percutante, et
b) grâce aux moyens de réglage, lorsque l'écart de tir prévu fait attendre un survol de la cible (26) par le missile téléguidé (24), un délai d'allumage est réglable qui est optimisé en tenant compte de l'efficacité de la tête de combat qui éclate à côté de la cible.

14. Dispositif selon la revendication 13,
**caractérisé par**
des moyens de mémorisation, grâce auxquels la dépendance, établie par simulation, de l'écart de tir par rapport aux grandeurs d'influence et au temps de vol restant du missile téléguidé (24) est mémorisée.

15. Dispositif selon l'une quelconque des revendications 12 à 14,
**caractérisé en ce que**
les moyens pour enregistrer les grandeurs d'influence comprennent
a) des moyens pour enregistrer des grandeurs spécifiques au guidage, comme la vitesse de rotation de la ligne de visée, grandeurs qui sont obtenues à partir de la géométrie de la cible et du missile téléguidé, et
b) des moyens pour enregistrer des grandeurs spécifiques au missile téléguidé comme l'angle du gouvernail ou des accélérations transversales.

16. Dispositif selon la revendication 13,
**caractérisé par**
a) une tête chercheuse, déterminant la résolution d'image, du missile téléguidé, tête chercheuse qui fournit une image de la cible, et
b) des moyens de traitement d'image pour estimer le temps de vol restant à partir de la modification de la grandeur de l'image de la cible.

17. Dispositif selon l'une quelconque des revendications 12 à 14,
**caractérisé par**
a) un moyen (44.1) pour déterminer l'écart de tir à partir des grandeurs d'influence pour un temps de vol restant prédéfini et
b) des moyens de temporisation (48.1), grâce auxquels l'écart de tir prévu pour le temps de vol restant prédéfini, retardé de ce temps de vol restant, peut être mis à disposition en vue de la détermination du délai d'allumage lors de la réaction de la fusée détonatrice de proximité.

18. Dispositif selon la revendication 17,
**caractérisé en ce que**
a) les moyens (44.1, 44.2 ...) pour déterminer l'écart de tir à partir des grandeurs d'influence multipliées dans des canaux parallèles sont prévus, où chaque canal est alimenté par les grandeurs d'influence et où, dans les canaux, des écarts de tir prévus sont déterminés pour différents temps de vol restants,
b) des moyens de temporisation (48.1, 48.2 ...) sont prévus, grâce auxquels chaque écart de tir ainsi prévu pour un temps de vol restant déterminé, retardé de ce temps de vol restant, peut être mis à disposition en vue de la détermination du délai d'allumage lors de la réaction de la fusée détonatrice de proximité.

19. Dispositif selon la revendication 18,
**caractérisé en ce que**
les écarts de tir prévus, mis à disposition, retardés dans le temps, en vue de la détermination du délai d'allumage, sont fournis au moyen (52) en vue de l'établissement d'une moyenne pondérée des écarts de tir prévus, mis à disposition, retardés dans le temps.

20. Dispositif selon l'une quelconque des revendications 11 à 19,
**caractérisé en ce que**
les moyens pour déterminer l'écart de tir à partir des grandeurs d'influence sont élaborés par un système d'inférence floue.
